# FASCICULE DE BREVET EUROPEEN

(11) **EP 2 024 676 B1**
(45) Date de publication et mention de la délivrance du brevet: **07.09.2011**
(21) Numéro de dépôt: 07731309.6
(22) Date de dépôt: 17.04.2007
(51) Int. Cl.: F17C 1/14, F17C 13/04

(54) **CARTOUCHE DE GAZ COMBUSTIBLE LIQUIDE**
PATRONE FÜR FLÜSSIGBRENNGAS
CARTRIDGE OF GAS-LIQUID FUEL

(30) Priorité: 06.06.2006 FR 0605011
(43) Date de publication de la demande: 18.02.2009
(73) Titulaire: Application des Gaz, 69230 Saint-Genis Laval (FR)
(72) Inventeur: CARRATO, Eric, F-69440 Chaussan (FR); CAILLARD, René, F-69630 Chaponost (FR)
(74) Mandataire: Verriest, Philippe
(86) Numéro de dépôt international: PCT/FR2007/000644
(87) Numéro de publication internationale: WO 2007/141400

(56) Documents cités:
- EP-A1- 0 298 881
- DE-A1- 1 529 102
- GB-A- 967 988
- GB-A- 2 276 936
- GB-A- 2 320 482

## Description

La présente invention concerne une cartouche de gaz combustible liquide.

Il est connu d'utiliser des cartouches de gaz combustible liquide du type comprenant :
- un réservoir présentant une partie perforable sur sa paroi, et
- un dispositif destiné à empêcher ou diminuer l'échappement de fluide sous pression après perforation de la cartouche, comportant un clapet muni d'un joint destiné à être appliqué contre la paroi du réservoir autour de la partie perforable par des moyens élastiques destinée à prendre appui directement ou indirectement contre une paroi du réservoir. Un exemple est divulgué dans le document EP 0298 881.

Ce type de cartouche permet effectivement de réduire ou de supprimer l'échappement du fluide en dehors de la cartouche, après perforation, pour autant que la cartouche soit utilisée conformément à son fonctionnement optimal.

Une telle cartouche est notamment destinée à être utilisée avec un appareil à gaz comprenant un perforateur. Le perforateur doit pénétrer dans la cartouche verticalement au centre de la partie perforable, dans les conditions normales d'utilisation de l'appareil à gaz. Toutefois, lorsque l'appareil à gaz n'est pas monté sur la cartouche selon les instructions d'utilisation, il se peut que le perforateur perce la cartouche avec un angle par rapport à l'axe de la cartouche, ou de façon excentrée par rapport à la partie perforable.

Dans ces conditions, les joints prévus entre la cartouche et l'appareil ne sont pas positionnés pour assurer l'étanchéité du montage, alors que le clapet destiné à éviter l'échappement est déplacé par le perforateur. En conséquence, un échappement du gaz peut se produire.

Le problème technique à la base de l'invention est donc de fournir une cartouche qui ne permette pas un échappement du fluide lorsque le montage de l'appareil sur la cartouche est effectué selon un positionnement ne correspondant pas aux conditions d'utilisation normales.

A cet effet, la présente invention a pour objet une cartouche du type précité, caractérisé en ce que le clapet comporte, en regard de la partie perforable :
- une partie centrale située à une première distance de la partie perforable, inférieure à la longueur de pénétration dans le réservoir de la cartouche (2) et
- une partie périphérique située à une seconde distance de la partie perforable, supérieure à la longueur de pénétration dans le réservoir de la cartouche (2).

Grâce aux dispositions selon l'invention, si la cartouche est mal positionnée par rapport un appareil à gaz, et que le perforateur de cet appareil pénètre dans le réservoir de façon inclinée par rapport à l'axe du réservoir, ou décalée par rapport au centre de la partie perforable, ce perforateur n'entrera pas en contact avec la partie centrale du clapet. Au contraire, la pointe du perforateur sera située en regard de la partie périphérique du clapet, située par rapport à la partie perforable à une distance supérieure à la longueur du perforateur pénétrant dans la cartouche. En conséquence, le perforateur ne déplace pas le clapet, et l'échappement de gaz est évité.

Dans des conditions normales d'utilisation, le perforateur étant sensiblement dans l'axe du réservoir, la pointe du perforateur entre en contact de la partie centrale du clapet, située par rapport à la partie perforable à une distance inférieure à la longueur du perforateur pénétrant dans la cartouche. Le perforateur déplace ainsi le clapet, et le gaz peut être délivré à l'extérieur de la cartouche.

Avantageusement, le clapet comporte une portion de support du joint, à l'extérieur de la zone périphérique, comprenant un rebord à l'extérieur duquel est logé le joint.

Le rebord permet de protéger le joint contre des dégradations dues à la pointe du perforateur si celle-ci pénètre le réservoir de façon excentrée ou inclinée par rapport à la partie perforable. En outre, ce rebord permet de protéger le joint du contact de copeaux découpés lors de la perforation de la cartouche.

Selon un mode de réalisation, le joint est logé dans une gorge de la portion de support, tournée vers la paroi du réservoir. La gorge forme en particulier le rebord de protection.

Avantageusement, le joint est disposé de façon à appuyer sur la paroi du réservoir dans une zone extérieure à la partie perforable.

Ce positionnement du joint permet de protéger celui-ci contre des dégradations dues à la pointe du perforateur si celle-ci pénètre le réservoir de façon excentrée ou inclinée par rapport à la partie perforable

Avantageusement, les moyens élastiques prennent appui sur un support fixé, notamment par soudure, sur la paroi du réservoir.

Selon un mode de réalisation, la cartouche comprend des moyens de retenue du clapet par rapport au support, destinés à rendre le clapet imperdable par rapport au support.

Ces dispositions permettent au clapet et au support, ainsi qu'aux moyens élastiques de rester solidaires avant la fixation du support sur la cartouche.

Pour sa bonne compréhension, l'invention est décrite en référence au dessin ci annexé représentant, à titre d'exemple non limitatif, une cartouche de gaz selon l'invention.
La figure 1 représente une vue en coupe longitudinale partielle d'une cartouche selon l'invention.
La figure 2 représente une vue en coupe longitudinale partielle d'une cartouche selon l'invention, selon un plan de coupe perpendiculaire à celui de figure 1, a échelle agrandie.
La figure 3 représente une vue en coupe d'un appareil à gaz comportant un perforateur.

Selon un mode de réalisation représenté sur les figures 1 et 2, une cartouche 2 de gaz combustible liquide selon l'invention comprend un réservoir 3 présentant une paroi périphérique cylindrique prolongée d'un côté par un dôme 4, et fermée de l'autre côté par un fond serti 5.

La paroi du réservoir 3 comprend une partie perforable 6 en forme de coupelle concave située au sommet du dôme, sur l'axe A de la paroi périphérique cylindrique du réservoir 3.

La cartouche 2 comporte, à l'intérieur du réservoir 3, un dispositif destiné à empêcher ou diminuer l'échappement de fluide sous pression après perforation de la cartouche.

Ce dispositif comporte un clapet 7 muni d'un joint 8 destiné à être appliqué contre la paroi du réservoir 3 autour de la partie perforable 6 par un ressort hélicoïdal 9 s'appuyant sur un support 10 soudé sur la paroi du réservoir 3, autour de la partie perforable 6, à distance de celle-ci.

Le clapet 7 comporte, en regard de la partie perforable 6 :
- une partie centrale 12 située à une première distance d1 de la partie perforable 6, inférieure à la longueur de la portion d'un perforateur P destiné à pénétrer dans le réservoir 3 et
- une partie périphérique 13 située à une seconde distance d2 de la partie perforable 6, supérieure à la longueur de la portion d'un perforateur P destiné à pénétrer dans le réservoir 3.

Le clapet 7 comporte de plus une portion 14 de support du joint 8, à l'extérieur de la partie périphérique 13, comprenant une gorge 15 de logement du joint 8, tournée vers la paroi du réservoir 3. Le joint est disposé de façon à appuyer sur la paroi du réservoir 3 dans une zone extérieure à la partie perforable 6.

Du côté opposé à la partie perforable 6, le clapet comporte un épaulement extérieur 16 sur lequel prend appui le ressort 9. Le clapet 7 comprend également deux pattes élastiques 18 s'étendant au travers d'une ouverture 19 dans le support 10, et comprenant à son extrémité une butée 20. Ces pattes constituent un moyen de retenue du clapet 7 par rapport au support, permettant de rendre le clapet 7 imperdable par rapport au support avant la fixation de celui-ci dans le réservoir 3.

Dans le mode de réalisation présenté sur les figures 1 et 2, le support 10 est constitué par une pièce comprenant une paroi latérale cylindrique, avec un retour extérieur 22 destiné à être fixé sur la paroi du réservoir 3, notamment par soudure, et un fond dans lequel est ménagé l'ouverture 19 dans laquelle s'engagent les pattes 18 du clapet.

Comme cela est visible sur la figure 2, si la cartouche est mal positionnée par rapport un appareil à gaz, par exemple du type représenté sur la figure 3, et que le perforateur P de cet appareil pénètre dans le réservoir de façon inclinée par rapport à l'axe du réservoir, ou décalée par rapport au centre de la partie perforable, ce perforateur n'entrera pas en contact avec la partie centrale 12 du clapet. Au contraire, la pointe du perforateur sera située en regard de la partie périphérique 13 du clapet, située par rapport à la partie perforable 6 à une distance d2 supérieure à la longueur du perforateur P pénétrant dans la cartouche.

Comme il va de soi, l'invention ne se limite pas à la forme de réalisation préférentielle décrite ci-dessus, à titre d'exemple non limitatif ; elle en embrasse au contraire toutes les variantes.

## Revendications

1. Cartouche (2) de gaz combustible liquide pouvant être reliée à un appareil à gaz comportant un perforateur (P) présentant une longueur de pénétration dans ladite cartouche, comprenant :
- un réservoir (3) présentant une partie perforable (6) sur sa paroi destinée à être perforée par le perforateur (P) de l'appareil à gaz, et
- un dispositif destiné à empêcher ou diminuer l'échappement de fluide sous pression après perforation de la cartouche par le perforateur (P), comportant un clapet (7) muni d'un joint (8) destiné à être appliqué contre la paroi du réservoir (3) autour de la partie perforable par des moyens élastiques (9) destinée à prendre appui directement ou indirectement contre une paroi du réservoir,
**caractérisé en ce que**
le clapet (7) comporte, en regard de la partie perforable (6) :
- une partie centrale (12) située à une première distance (d1) de la partie perforable (6), inférieure à la longueur de pénétration dans le réservoir (3) de la cartouche (2) et
- une partie périphérique (13) située à une seconde distance (d2) de la partie perforable (6), supérieure à la longueur de pénétration dans le réservoir (3) de la cartouche (2).

2. Cartouche (2) selon la revendication 1, dans laquelle le clapet (7) comporte une portion (14) de support du joint, à l'extérieur de la zone périphérique, comprenant un rebord à l'extérieur duquel est logé le joint (8).

3. Cartouche (2) selon la revendication 2, dans laquelle le joint (8) est logé dans une gorge (15) de la portion (14) de support, tournée vers la paroi du réservoir (3).

4. Cartouche (2) selon l'une des revendications 1 à 3, dans laquelle le joint (8) est disposé de façon à appuyer sur la paroi du réservoir (3) dans une zone extérieure à la partie perforable (6).

5. Cartouche (2) selon l'une des revendications 1 à 4, dans laquelle les moyens élastiques (9) prennent appui sur un support (10) fixé, notamment par soudure, sur la paroi du réservoir (3).

6. Cartouche (2) selon la revendication 5, comprenant des moyens de retenue (18) du clapet (7) par rapport au support (10), destinés à rendre le clapet (7) imperdable par rapport au support (10).

## Claims

1. A cartridge (2) of gas-liquid fuel, which may be connected to a gas appliance including a perforator (P) having a penetration length in said cartridge, comprising:
- a reservoir (3) having a perforatable portion (6) on its wall intended to be perforated by the perforator (P) of the gas appliance, and
- a device intended to prevent or reduce the escape of pressurized fluid after perforation of the cartridge by the perforator (P), including a valve (7) provided with a gasket (8) intended to be applied against the wall of the reservoir (3) around the portion which may be perforated by elastic means (9) intended to directly or indirectly bear against a wall of the reservoir,
**characterized in that**
the valve (7) includes, facing the perforatable portion (6):
- a central portion (12) located at a first distance (d1) from the perforatable portion (6), smaller than the penetration length of the cartridge (2) into the reservoir (3) and
- a peripheral portion (13) located at a second distance (d2) from the perforatable portion (6), greater than the penetration length of the cartridge (2) into the reservoir (3).

2. The cartridge (2) according to claim 1, wherein the valve (7) includes a portion (14) for supporting the gasket, outside the peripheral area, comprising an edge on the outside of which the gasket (8) is accommodated.

3. The cartridge (2) according to claim 2, wherein the gasket (8) is accommodated in a groove (15) of the supporting portion (14), turned towards the wall of the reservoir (3).

4. The cartridge (2) according to one of claims 1 to 3, wherein the gasket (8) is arranged so as to bear upon the wall of the reservoir (3) in an area outside the perforatable portion (6).

5. The cartridge (2) according to one of claims 1 to 4, wherein the elastic means (9) bear upon a support (10) notably attached by welding on the wall of the reservoir (3).

6. The cartridge (2) according to claim 5, comprising means (18) for retaining the valve (7) with respect to the support (10), intended to make the valve (7) unlosable with respect to the support (10).

## Patentansprüche

1. Patrone (2) für Flüssigbrenngas, die mit einem Gasgerät verbindbar ist, das einen Locher (P) aufweist, der eine Eindringlänge in die Patrone aufweist, die umfasst:
- einen Vorratsbehälter (3), der einen durchstoßbaren Abschnitt (6) auf seiner Wand aufweist, der dazu bestimmt ist, von dem Locher (P) des Gasgeräts durchstoßen zu werden,
- eine Vorrichtung, die dazu bestimmt ist, das Entweichen von Flüssigkeit unter Druck nach dem Durchstoßen der Patrone durch den Locher (P) zu verhindern oder zu verringern, die eine Klappe (7) mit einer Dichtung (8) aufweist, die dazu bestimmt ist, von elastischen Mitteln (9), die dazu bestimmt sind, sich direkt oder indirekt auf einer Wand des Vorratsbehälters abzustützen, gegen die Wand des Vorratsbehälters (3) um den durchstoßbaren Abschnitt angelegt zu sein,
**dadurch gekennzeichnet, dass**
die Klappe (7) gegenüber dem durchstoßbaren Abschnitt (6) aufweist:
- einen zentralen Abschnitt (12), der sich in einem ersten Abstand (d1) von dem durchstoßbaren Abschnitt (6) befindet, der kleiner ist als die Eindringlänge in den Vorratsbehälter (3) der Patrone (2), und
- einen peripheren Abschnitt (13), der sich in einem zweiten Abstand (d2) von dem durchstoßbaren Abschnitt (6) befindet, der größer ist als die Eindringlänge in den Vorratsbehälter (3) der Patrone (2).

2. Patrone (2) nach Anspruch 1, wobei die Klappe (7) außerhalb des peripheren Bereichs einen Stützabschnitt (14) der Dichtung aufweist, der einen Rand umfasst, wobei die Dichtung (8) außerhalb untergebracht ist.

3. Patrone (2) nach Anspruch 2, wobei die Dichtung (8) in einer Nut (15) des Stützabschnitts (14) untergebracht ist, die in Richtung Wand des Vorratsbehälters (3) zeigt.

4. Patrone (2) nach einem der Ansprüche 1 bis 3, wobei die Dichtung (8) derart angeordnet ist, dass sie sich auf der Wand des Vorratsbehälters (3) in einem Bereich außerhalb des durchstoßbaren Abschnitts (6) abstützt.

5. Patrone (2) nach einem der Ansprüche 1 bis 4, wobei sich die elastischen Mittel (9) auf einer Unterlage (10) abstützen, die vor allem durch Schweißen auf der Wand des Vorratsbehälters (3) befestigt ist.

6. Patrone (2) nach Anspruch 5, die Rückhaltemittel (18) der Klappe (7) im Verhältnis zur Unterlage (10) umfasst, die dazu bestimmt sind, die Klappe (7) im Verhältnis zur Unterlage (10) unverlierbar zu machen.
